# FASCICULE DE BREVET EUROPEEN

(11) **EP 0 100 116 B1**
(45) Date de publication et mention de la délivrance du brevet: **15.10.1986**
(21) Numéro de dépôt: 83201028.4
(22) Date de dépôt: 12.07.1983
(51) Int. Cl.: A63H 27/00, A63H 27/08

(54) **Jouet volant ayant fonctions de cerf-volant et de planeur, pourvu de moyens de stabilisation**
Flugkörper für Spielzwecke der als Drachen oder als Segelflugzeug verwendet werden kann, versehen mit Stabilisierungsmitteln
Flying toy functioning as a kite as well as a glider, and provided with stabilizing means

(30) Priorité: 27.07.1982 IT 6794782
(43) Date de publication de la demande: 08.02.1984
(73) Titulaire: ALESSANDRO QUERCETTI & C. Fabbrica Giocattoli Formativi - S.p.A., 10152 Torino (IT)
(72) Inventeur: Quercetti, Alessandro, I-10133 Torino (IT)
(74) Mandataire: Patrito, Pier Franco, Dr. Ing.

## Description

La présente invention concerne un jouet volant ayant la double fonction de cerf-volant et de planeur, du type comprenant une charpente substantiellement plane avec une tige centrale longitudinale et avec deux tiges obliques reliées rigidement à un point intermédiaire de ladite tige centrale et qui divergent vers la partie postérieure de ladite tige centrale, et une voilure formée par une seule feuille de matière synthétique reliée aux extrémités desdites tiges, et disposée inférieurement par rapport à ces dernieres lorsque le jouet volant est en position de vol normal, ladite voilure ayant une largeur transversale plus grande que celle de la charpente et formant quatre portions, c'est à dire deux portions antérieures situées devant lesdites tiges obliques et présentant pendant l'usage en vol une inclinaison vers le bas et vers l'arrière, et deux portions postérieures situées derrière lesdites tiges obliques et formant pendant l'usage une paire de canaux divergents ayant une inclinaison vers le haut et vers l'arrière.

Des jouets volants de ce type ayant la double fonction de cerf-volant et de planeur sont connus particulièrement par les brevets italiens No. 942.855 et No. 1.045.239, et grâce à un compromis approprié entre les conditions aèrodynamiques demandées par un cerf-volant et celles demandées par un planeur ils permettant de porter en hateur le jouet en le traitant comme un cerf-volant, et de le faire ensuite descendre en vol plané comme un planeur. Leurs performances sont très satisfaisantes en des conditions de vent régulier, ou en absence de vent, mais ils présentent des inconvénients graves si on les utilise en des conditions de vent changeant ou dans des espaces limités dans lesquels se forment des tourbillons ou d'autres irrégularités des courants d'air. Dans ces cas, les pressions inégales et variables du vent excercées sur les différentes portions de la voilure donnent lieu à des surpressions dynamiques qui non seulement modifient la configuration de la voilure, mais appliquent aussi au jouet volant des forces variables d'une façon irrégulière qui le font embarder et en compromettant la stabilité en provoquant un comportement irrégulier ou même sa chute.

Le but de la présente invention est de perfectionner les jouets volants du type indiqué, de sorte à leurs conférer, par des moyens simples et sans en augmenter ni le poids, ni les coûts de fabrication, une stabilité beaucoup plus grande en des conditions atmosphériques irrégulières, en laissant par contre substantiellement inchangé leur comportement en des conditions atomos- phériques calmes.

Ce but est atteint selon l'invention par le fait que, dans un jouet volant du type indiqué, lesdites portions postérieures de la voilure présentent un ensemble de fentes formant des valves ayant dans la configuration normale de la voilure une ouverture négligeable, mais capables de s'ouvrir en cas de déformations de la voilure provoquées par des pressions aérodynamiques irrégulières ou excessives.

Grâce à cette caractéristique, un jouet volant selon l'invention présente ses fentes substantiellement fermées en des conditions atmosphériques régulières, et de ce fait il se comporte substantiellement comme s'il n'avait pas de telles fentes. Cependant, quand il est frappé par des rafales de vent, tourbillons ou autres irrégularités des courants d'air, qui modifient la configuration de sa voilure, lesdites fentes s'ouvrent plus ou moins, selon le degré de la déformation subie par les portions postérieures de la voilure, et alors, à travers les ouvertures ainsi formes, peuvent s'établir des courants qui déchargent les surpressions dynamiques qui, autrement, exerceraient des sollicitations sur le jouet volant en le faisant embarder et en compromettant sa stabilité. Il s'ensuit une forte limitation des perturbations du comportement du jouet, provoquées par des perturbations des courants d'air et, par conséquent, la capacité du jouet de conserver un comportement satisfaisant même en des conditions atmosphériques difficiles qui provoqueraient l'instabilité ou la chute d'un jouet volant analogue n'ayant pas des fentes de stabilisation, est améliorée.

De préférence les fentes formant l'ensemble de fentes de chaque portion postérieure de la voilure sont substantiellement parallèles entre elles. Avantageusement, aussi, elles sont approximativement perpendiculaires à la bisectrice de l'angle compris entre la tige longitudinale centrale et la tige oblique correspondante. Par ces dispositions on peut atteindre l'efficacité maximale de stabilisation des fentes.

Il est opportun, en outre, que l'ensemble de fentes de chaque portion postérieure de la voilure comprenne une pluralité de paires de fentes, chaque paire étant formée par deux fentes séparées situées sur le même alignement. De cette façon il est possible de réaliser dans chaque portion postérieure de la voilure un grande extension globale des fentes, sans qu'il en résulte un grave compromission de la résistance mécanique de la voilure. Afin d'utiliser de la meilleure façon à ce but la surface présentée par la voilure, il est avantageux que lesdites fentes présentent des longueurs croissantes vers l'extrémité postérieure de la voilure.

Dans un jouet volant dans lequel les extrémités desdites tiges ont reliées à la voilure au moyen de fourreaux de matière plastique fixés à la voilure, il est avantageux que les fourreaux destinés aux extrémités postérieures de la tige centrale et des tiges obliques soient prolongés par des éléments rigides se terminant par un organe annulaire d'accrochage. On obtient ainsi, d'une façon simple et économique, des points de connexion indiqués pour l'application de bandes de queue, si une telle application est désirée. Les bandes de queue peuvent alors être fixées par simple noue- ment aux organes d'accrochage annulaires des fourreaux.

De préférence la voilure est limitée antérieurement par deux côtés d'un carré et postérieurement par quatre côtés disposés approximativement comme les côtés d'un dodécagone. Cette configuration peut être obtenue, avec une quantité minimale de déchets, d'un laminé d'une matière synthétique, et elle évite la présence, dans la portion postérieure de la voilure, de parties susceptibles de vibrer en provoquant des perturbations dans le comportement du jouet volant.

Les caractéristiques décrites, et les avantages de l'objet de l'invention, résulteront plus clairement de la description suivante d'une forme de réalisation, donnée à titre d'exemple non limitatif et représentée schématiquement dans le dessin annexé, dans lequel:
la figure 1 est une vue en plan, en petite échelle, d'un jouet volant selon la présente invention;
la figure 2 est une vue en échelle plus grande illustrant le noeud de jonction entre la tige longitudinale centrale et les tiges obliques;
la figure 3 montre en élévation latérale suivant la flêche III de la figure 1, et en échelle plus grande, le moyen d'accrochage pour le câble de commande du jouet volant; et
la figure 4 montre, en élévation latérale suivant la flêche IV de la figure 1, et en échelle plus grande, un fourreau pour la connexion à la voilure d'une extrémité d'une tige, avec un organe annulaire d'accrochage.

La charpente du jouet volant comprend une tige longitudinale centrale, formée dans ce cas par trois sections 1, 2, 3, et deux tiges obliques 4 et 5. Lesdites tiges peuvent être de bois; les sections 1 et 2 de la tige centrale, et les tiges obliques 4 et 5, sont reliées rigidement entre elles au moyen d'un noeud à croisillon 6 en matière plastique, dans les bras duquel sont enfoncées les extrémités correspondantes des tiges. Les sections 2 et 3 de la tige centrale sont reliées rigidement entre elles au moyen d'un manchon 7 pourvu, dans sa partie inférieure, d'un crochet 8 en forme de T renversé pour y attacher le câble de commande du jouet volant.

La voilure est formée par une feuille de matière plastique laminée dont l'épaisseur est généralment comprise entre 38 et 100 microns, et préférablement proche de 60 microns, limitée par deux côtés antérieurs perpendiculaires 9 et 10, idéalement appartenant à un carré, et par quatre côtés postérieurs 11-14 disposés approximativement comme quatre côtés successifs d'un dodécagone. La forme peut être obtenue à partir d'un feuille de laminé avec un gaspillage minimal de matériel. A cette feuille de laminé sont appliqués un fourreau 15 près de l'angle entre les côtés 9 et 10 du carré, pour l'insertion de l'extrèmité antérieure de la tige centrale, 1, un fourreau 16 dans une position diamétralement opposée, entre les côtés 12 et 13 du dodécagone, pour l'insertion de l'extrémité postérieure de la tige centrale 3, et deux autres fourreaux 17 et 18, identiques au fourreau 16, près des angles entre les côtés 9 et 11, 10 et 14, pour l'insertion des extrémités postérieures des tiges obliques 4 et 5. La voilure résulte donc idéalement divisée en deux portions antérieures 19, 20 et deux portions postérieures 21,22. La largeur de la voilure est légèrement plus grande que celle de la charpente, de sorte qu'ap- rés l'introduction des extrémités des tiges dans les fourreaux la voilure reste légèrement lâche; elle se tend, pendant l'usage sous la pression de l'air, et étant appliquée inférièurement à la charpente lorsque le jouet volant est en position normale de vol, elle forme des concavités tournées vers le bas et prend une inclinaison vers le bas et vers l'arrière dans les deux portions 19 et 20, tandis que les deux portions 21 et 22 forment deux canaux coniques divergents ayant une inclinaison vers le haut et vers l'arrière. En ce qui concerne le comportement d'un jouet volant de ce type pendant le vol, en des conditions normales, on fait référence aux explications contenues dans les brevets italiens No. 942.855 et No. 1.045.239 mentionnés, ce comportement n'etant pas modifié d'un façon appréciable par l'application de l'invention.

Selon la caractéristique fondamentale de l'invention, dans les portions de voilure postérieures 21 et 22 sont formées des fentes 23, 24 constituant un ensemble ordonné de fentes dans chaque portion de voilure. Dans la former de réalisation préférée représentée dans le dessin, les fentes 23 et 24 de chaque portion postérieure de la voilure sont parallèles entre elles, sont presque perpendiculaires à la bisectrice de l'angle formé entre la tige centrale 2-3 et la tige oblique 4, respectivement 5, ont des longueurs croissantes vers l'extrémité postérieure de la voilure et sont disposées par paires, chaque fente 23 étant alignée avec une fente 24, mais separée de cette dernière par une partie de voilure non coupée. Ces fentes présentent une section très réduite, et préférablement elles sont formées par des simples coupes dans la voilure, et par conséquent, tant que la voilure a une configuration régulière, les fentes restent fermées ou presque fermées et n'exercent aucune influence appréciable sur le comportement de la voilure.

Cependant, si la voilure est soumise à des pressions d'air non régulièrement distribuées ou excessives, et si elle prend une configuration irrégulière ou excessivement concave sous l'action de ces pressions, les bords de chaque fente cessent de rester en contact entre eux, les fentes s'ouvrent et elles laissent libres des passages entre l'espace situé au-dessous de la voilure et l'espace situé au-dessus de cette dernière. A travers ces passages peuvent s'établir librement des courants d'air tendant à compenser les différences de pression qui ont provoqué la défor- mantion de la voilure. Ces différences de pression sont donc efficacement limitées et ne peuvent pas assumer des valeurs qui puissent compromettre le comportment du jouet volant, aussi bien pendant le cabrage comme cerf-volant, que pendant la sustentation ou pendant la descente en vol plané.

En plus des cas de distributions dissymétriques des pressions provoquées par les courants d'air, cette action de compensation a lieu aussi en cas de dissymétries de portance provoquées par l'insuffisance accidentelle de la symétrie du jouet volant, telle qu'elle peut dériver par exemple d'une inflexion élastique différente des tiges obliques. En cas de vent fort, l'ouverture des fentes réduit d'une mainère substantielle la sollicitation appliquée par le vent à la voilure et à la charpente, laquelle pourrait porter à sa rupture.

Par conséquent, l'application de l'invention ne permet pas seulement d'obtenir un comportement satisfaisant du jouet volant en cas de conditions atmosphériques qui autrement en provoqueraient la chute ou des perturbations graves, mais on obtient aussi une amplification du domaine d'utilisation du jouet aux jours de vent fort ou irrégulier qui auraient été prohibitifs pour son usage.

L'emploi d'un organe d'accrochage en forme de T renversée, comme l'organe 8, pour l'ancrage du câble de commande du jouet volant, présente l'avantage de permettre l'accrochage du câble par un simple oeillet d'extrémité qui reste relié à la structure du cerf-volant jusqu'à ces que ce dernier se soulève en cabrage, mais qui s'en degage spontanément dès que la câble est relâché, en permettant alors la descente libre du jouet, ainsi devenu un planeur, en un vol plané non gêné par le câble de commande.

On demande souvent, pour des raisons esthétiques, qu'aux jouets volants soient appliquées des bandes de queue, dont la connexion à la voilure peut cependant présenter quelques difficultés. Afin de faciliter la connexion de telles bandes, les fourreaux 16, 17, 18 présentent, comme on l'a indiqué dans la figure 4 pour le fourreau 17, un prolongement 25 se terminant par un organe annulaire d'accrochage 26. Tandis que le prolongement 25 permet de réduire la longueur des tiges de bois 3-5, et par conséquent leur poids et leur coût, l'organe d'accrochage 26 permet d'attacher par un simple noeud une bande de queue, dont l'application devient donc extrêmement facile. En outre, les bandes de queue peuvent être appliquées à tous ou à une partie seulement des organes d'accrochage annulaires 26, et séparément ou par groupes diversement composés.

Naturellement, les dispositions spécifiques décrites et illustrées ne sont pas limitatives et sont susceptibles de différentes modifications. Ainsi, l'angle entre les tiges obliques de la charpente, les proportions relatives entre les tiges, leur moyens de jonction, le contour de la voilure, le nombre et la disposition des fentes peuvent être différentes de ceux indiqués, et la charpente peut présenter un léger diêdre.

## Revendications

1. Jouet volant ayant la double fonction de cerf-volant et de planeur, du type comprenant une charpente (1-5) substantiellement plane avec une tige centrale longitudinale (1-3) et avec deux tiges obliques (4,5) reliées rigidement à un point intemédiaire (6) de ladite tige centrale (1-3) et qui divergent vers la partie postérieure de ladite tige centrale (1-3) et une voilure (19-22) formée par une seule feuille de matière synthétique, reliée aux extrémités desdites tiges (1-5) et disposée inférieurement par rapport à ces dernières lorsque le jouet volant est en position de vol normal, ladite voilure ayant une largeur transversale plus grande que celle de la charpente (1-5) et formant quatre portions, c'est à dire deux portions antérieures (19, 20) situées devant lesdites tiges obliques (4, 5) et présentant pendant l'usage en vol une inclinaison vers le bas et vers l'arrière, et deux portions postérieures (21, 22) situées derrière lesdites tiges obliques (4, 5) et formant pendant l'usage une paire de canaux divergents ayant une inclinaison vers le haut et vers l'arrière, caractérisé en ce que lesdites portions postérieures (21, 22) de la voilure présentent un ensemble de fentes (23, 24) formant des valves ayant dans la configuration normale de la voilure (19-22) une ouverture négligeable, mais capables de s'ouvrir en cas de déformations de la voilure (19-22) prvoquées par des pressions aérodynamiques irréguliéres ou excessives.

2. Jouet volant selon la revendication 1, caractérisé en ce que les fentes (23, 24) formant l'ensemble de fentes de chaque portion postérieure (21, 22) de la voilure sont substantiellement parallèles entre elles.

3. Jouet volant selon la revendication 2, caractérisé en ce que les fentes (23, 24) formant l'ensemble de fentes de chaque portion postérieure (21, 22) de la voilure sont substantiellement perpendiculaires à la bisetrice de l'angle compris entre la tige longitudinale centrale (1-3) et la tige oblique (4, 5) correspondante.

4. Jouet volant selon la revendication 1, caractérisé en ce que l'ensemble de fentes (23, 34) de chaque portion postérieure (21, 22) de la voilure comprend une pluralité de paires de fentes, chaque paire étant formée par deux fentes (23 et 24) séparées mais situées sur le même alignement.

5. Jouet volant selon la revendication 1, caractérisé en ce que lesdites fentes (23, 24) présentent des longueurs croissantes vers l'extrémité postérieure de la voilure (19-22).

6. Jouet volant selon la revendication 1, dans lequel les extrémités desdites tiges (1-5) sont reliées à la voilure (19-22) au moyen de fourreaux (15-18) de matière plastique fixés à la voilure (19-22), caractérisé en ce que les fourreaux (16-18) destinés aux extrémités postérieures de la tige central (3) et des tiges obliques (4, 5) sont prolongés par des élément rigides (25) se terminant par un organe annulaire d'accrochage (26).

7. Jouet volant selon la revendication 2, caractérisé en ce que la voilure (19-22) est limitée antérieurement par deux côtés (9-10) d'un carré et postérieurement par quatre côtés (11-14) disposés approximativement comme les côtés d'un dodécagone.

## Patentansprüche

1. Flugkörper für Spielzwecke, der die Doppelfunktion eines Drachens und eines Segelflugzeugs erfüllt, des Typs der ein im wesentlichen flaches Gerippe (1-5) mit einem mittleren Längsstab (1-3) und mit zwei schrägverlaufenden Stäben (4, 5), die an einem dazwischenliegenden Punkt (6) des mittleren Stabes (1-3) starr angeschlossen sind und zum hinteren Teil des mittleren Stabes (1-3) hin divergieren, und ein aus einem einzigen Blatt aus Kunststoff bestehendes Segelwerk (19-22) umfasst, das mit den Enden der Stäbe (1-5) verbunden ist und das, wenn sich der Flugkörper in seiner normalen Flugstellung befindet, am in Bezug auf die Stäbe unteren Teil angeordnet ist, wobei das Segelwerk eine Querbreite aufweist, die grösser ist als die Breite des Gerippes (1-5), und es vier Teile bildet, und zwar zwei Vorderteile (19, 20), die sich vor den schrägverlaufenden Stäben (4, 5) befinden und während des Gebrauches im Flug eine Neigung abwärts und rückwärts aufweisen, und zwei Hinterteile (21, 22), die sich hinter den schrägverlaufenden Stäben (4, 5) befinden und während des Gebrauches ein Paar divergiender Kanäle bilden, die eine Beigung aufwärts und rückwärts aufweisen, dadurch gekennzeichnet, dass die Hinterteile (21, 22) des Segelwerks ein System von Klappen bildenden Schlitzen (23, 24) aufweisen, die in der normalen Gestaltung des Segelwerks (19-22) eine unerhebliche Öffnung aufweisen, aber im Falle von durch unregelmässige oder übermässige aerodynamische Drücke hervorgerufenen Verformungen des Segelwerks (19-22) instande sind sich zu öffnen.

2. Flugkörper nach Anspruch 1, dadurch gekennzeichnet, dass die das Schlitzensystem eines jeden Hinterteils (21, 22) des Segelwerks bildenden Schlitze (23, 24) im wesentlichen parallel zueinander verlaufen.

3. Flugkörper nach Anspruch 2, dadurch gekennzeichnet, dass die das Schlitzensystem eines jeden Hinterteils (21, 22) des Segelwerks bildenden Schlitze (23, 24) im wesentlichen senkrecht sur Halbierenden des sich zwischen dem mittleren Längsstab (1-3) und dem entsprechenden schrägverlaufenden Stab (4, 5) eingeschlossenen Winkels verlaufen.

4. Flugkörper nach Anspruch 1, dadurch gekennzeichnet, dass das Schlitzensystem (23, 24) eines jeden Hinterteils (21, 22) des Segelwerks eine Mehrzahl von Schlitzenpaaren umfasst, wobei jedes Paar aus zwei separaten, aber auf derselben Fluchtlinie liegenden Schlitzen (23 und 24) besteht.

5. Flugkörper nach Anspruch 1, dadurch gekennzeichnet, dass die Schlitze (23, 24) zum hinteren Ende des Segelwerks (19-22) hin zunehmende Längen aufweisen.

6. Flugkörper nach Anspruch 1, bei dem die Enden der Stäbe (1-5) mit dem Segelwerk (19-22) mittels an das Segelwerk (19-22) befestigter Hülsen aus Plastik (15-18) verbunden sind, dadurch gekennzeichnet, dass die für die hinteren Enden des mittleren Stabes (3) und der schrägverlaufenden Stäbe (4, 5) bestimmten Hülsen (16-18) durch starre Verlängerungsstücke (25) verlängert sind, die mit einem ringförmigen Anhakungsglied (26) enden.

7. Flugkörper nach Anspruch 1, dadurch gekennzeichnet, dass das Segelwerk (19-22) vorne durch zwei Seiten (9-10) eines Quadrats und hinten durch vier, etwa nach der Art der Seitem eines Zwölfecks angeordnet Seiten (11-14) begrenzt ist.

## Claims

1. A flying toy having both the functions of a kite and of a sailplane, of the type comprising a substantially plane framework (1-5) with a central longitudinal rod (1-3) and two oblique rods (4, 5) rigidly connected to an intermediate point (6) of said central rod (1-3) and diverging therefrom towards the rear part of said central rod (1-3), and a sail (19-22) formed by a single sheet of synthetic material, connected to the ends of said rods (1-5), disposed under them when the flying toy is in the position of normal flight, said sail having a transversal width exceeding that of the framework (1-5) and forming four portions, namely two front portions (19, 20) situated before said oblique rods (4, 5) and having, during the use in flight, a slope towards the bottom and the rear, and two rear portions (21, 22) situated behind said oblique rods (4, 5) and forming, in use, a pair of diverging channels having a slope towards the top and rear, characterized in that said rear sail portions (21, 22) have a set of valve forming slits (23, 24), having negligible opening in the normal configuration of the sail (19-22), but capable of opening in case of a deformation of the sail (19-22) due to irregular or excessive aerodynamic pressures.

2. A flying toy according to Claim 1, characterized in that the slits (23, 24) forming the set of slits of each rear sail portion (21, 22) are substantially parallel to each other.

3. A flying toy according to Claim 2, characterized in that the slits (23, 24) forming the set of slits of each rear sail portion (21, 22) are substantially perpendicular to the bisecting line of the angle comprised between the central longitudinal rod (1-3) and the corresponding oblique rod (4, 5).

4. A flying toy according to Claim 1, characterized in that the set of slits (23, 24) of each rear sail portion (21, 22) includes a number of pairs of slits, each pair being formed by two slits (23 and 24) separate from one another but arranged in mutual alignment.

5. A flying toy according to Claim 1, characterized in that the respective lengths of said slits (23, 24) are increasing towards the rear end of the sail (19-22).

6. A flying toy according to Claim 1, wherein the ends of said rods (1-5) are connected to the sail (19-22) by means of sleeves (15-18) made of plastics, fixed to the sail (19-22), characterized in that the sleeves (16-18) for the rear ends of the central rod (3) and of the oblique rods (4, 5) are extended by rigid members (25) and the end with an annular hooking member (26).

7. A flying toy according to Claim 1, characterized in that said sail (19-22) has at its front portion two sides (9-10) disposed as the sides of a square and at its rear portion four sides (11-14) disposed approximately as the sides of a dodecagon.
